# FASCICULE DE BREVET EUROPEEN

(11) **EP 2 955 300 B1**
(45) Date de publication et mention de la délivrance du brevet: **30.11.2016**
(21) Numéro de dépôt: 15170644.7
(22) Date de dépôt: 04.06.2015
(51) Int. Cl.: E04H 12/22, A63G 9/00

(54) **PLOT D'ASSISE AU SOL POUR ÉLÉMENT DE STRUCTURE**
HALTERUNGSPUNKT AM BODEN FÜR STRUKTURELEMENT
GROUND SEAT PAD FOR STRUCTURAL ELEMENT

(30) Priorité: 12.06.2014 FR 1455349
(43) Date de publication de la demande: 16.12.2015
(73) Titulaire: I.D.B., 92210 Saint Cloud (FR)
(72) Inventeur: DUBUISSON, Patrick, 26750 SAINT MICHEL SUR SAVASSE (FR); RIGARD, Pascal, 45110 GERMIGNY DES PRES (FR)
(74) Mandataire: Le Forestier, Eric

(56) Documents cités:
- WO-A1-2011/127464
- DE-A1- 3 337 379
- GB-A- 511 249
- US-A- 4 279 107

## Description

### Arrière-plan de l'invention

Un portique de jeu communément appelé « balançoire » comprend classiquement et principalement deux paires de poteaux ou montants en « V » inversé, et une traverse horizontale rejoignant les sommets des paires de poteaux et pourvue de crochets pour des agrès suspendus (balançoire, trapèze, corde à noeuds, etc.).

Traditionnellement, les montants d'un tel portique sont soit directement posés au sol (cas d'un sol suffisamment dur), soit posés sur des plots réalisés grossièrement en maçonnerie par la personne qui installe le portique.

Dans le premier cas, de petits pieux engagés dans des trous formés dans une semelle des montants et plantés dans le sol sont censés stabiliser l'ensemble.

Dans le second cas, la réalisation d'une assise maçonnée à la base de chaque montant nécessite des compétences particulières , ainsi que l'outillage et les matériaux adaptés.

Dans la pratique de nombreux acheteurs en viennent à simplement appuyer les montants du portique sur le sol, ce qui peut amener des problèmes de stabilité et donc de sécurité pour les utilisateurs.

Le document WO2011/127464 divulgue un plot d'assise qui comprend les caractéristiques du préambule de la revendication 1.

### Résumé de l'invention

La présente invention vise à pallier ces inconvénients et à proposer un élément d'assise préfabriqué qui soit facile à poser, qui stabilise efficacement le montant d'un portique, qui permette une fixation aisée du montant, et qui assure une protection du montant contre une corrosion ou autre dégradation.

On propose à cet effet un plot d'assise pour un élément de structure incliné, tel qu'un poteau ou montant de portique pour agrès suspendus, caractérisé en ce qu'il comprend un corps monolithique avec une base, un sommet et des flancs, une cavité formée dans le sommet et dont le fond présente une inclinaison adaptée pour un appui stable d'une base d'un élément de structure incliné, une gorge d'évacuation d'eau s'étendant entre la partie la plus basse de la cavité et l'extérieur du plot, et un renfoncement pour un élément de fixation entre le plot et l'élément de structure, ledit renfoncement s'étendant dans le sommet du plot à partir de la cavité.

Certains aspects préférés mais non limitatifs de ce plot sont les suivants :
- Le renfoncement s'étend à l'opposé de la gorge. Ceci permet de conserver une structure solide sur l'ensemble du pourtour de la cavité.
- Un orifice pour scellement chimique ou chevillage est formé au fond du renfoncement, de manière à faciliter la fixation d'une équerre ou équivalent destinée à la retenue de l'élément de structure.
- Les dimensions du renfoncement sont adaptées aux dimensions équerre ou autre pièce pour l'assujettissement de l'élément de structure au plot. De la sorte, cette pièce ne vient sensiblement pas déborder du sol et ne constitue pas un danger.
- La gorge présente une largeur sensiblement inférieure à celle de la cavité, ce qui permet de conserver au voisinage de la cavité une structure solide et des surfaces d'appui importantes entre les parois de la cavité et la base de l'élément de structure.

L'invention propose également un kit pour fixation de portique notamment pour agrès suspendus comprenant une structure pourvue d'un ensemble de poteaux inclinés, le kit étant caractérisé en ce qu'il comprend un ensemble de plots comme définis ci-dessus, et d'éléments de fixation et accessoires associés.

### Brève description des dessins

D'autres aspects, buts et avantages de la présente invention apparaîtront mieux à la lecture de la description qui va suivre, donnée à titre d'exemple non limitatif et faite en référence aux dessins annexés, sur lesquels :
La figure 1 est une vue en élévation de face d'un plot d'assise selon l'invention,
La figure 2 est une vue de dessus du plot de la figure 1,
La figure 3 est une vue en coupe du plot des figures 1 et 2, selon la ligne A-A de la figure 2,
Les figures 4 et 5 sont des vues en perspective selon deux orientations différentes, à échelle réduite, du plot des figures 1 à 3, et
La figure 6 est une vue en perspective du plot des figures 1 à 5 recevant un montant de portique de balançoire.

### Description détaillée d'un mode de réalisation préféré

En référence aux dessins, on a représenté un plot d'assise 1 pour poteau ou montant de portique, notamment pour agrès suspendus pour enfants. Le plot est constitué d'un élément en béton moulé, monobloc, de dimensions de l'ordre de 15 à 45 cm de côté et de hauteur, et d'un poids de l'ordre de 10 à 50 kg.

Ce plot comprend, à partir d'une base 11 généralement plane, quatre flancs 12a à 12d perpendiculaires les uns aux autres et se terminant par une face supérieure 13 généralement plane et parallèle à la base 11. La section du plot diminue progressivement du bas vers le haut. La base 11 possède avantageusement une rainure 22 rejoignant les faces opposées 12a, 12b, de manière à stabiliser le plot en particulier contre une rotation intempestive lorsqu'il est encastré dans le sol, et à faciliter sa préhension et sa manipulation lors de sa mise en place.

Les arêtes entre les flancs 12a-12d sont biseautées, et les flancs présentent une inclinaison par rapport au plan de la base 11 qui est de l'ordre de 80°, à l'exception d'une partie inférieure et d'une partie supérieure qui sont sensiblement perpendiculaires au plan de la base 11 de manière à améliorer le blocage du plot dans le sol par rapport à des surfaces entièrement droites.

Dans sa face supérieure 13, le plot présente une cavité 14 dont le fond 14a est généralement plan et incliné d'un angle d'environ 15 à 25°, et de préférence voisin de 20°, par rapport au plan de la face supérieure 13. La profondeur maximale de cette cavité est de l'ordre de 4 à 10 cm.

Une paroi 14b de la cavité adjacente au flanc 12a s'étend vers le haut perpendiculairement au fond 14a, tandis que la paroi opposée 14c, ainsi que les parois latérales 14d et 14e, sont perpendiculaires au plan de la face supérieure13 du plot.

Le fond 14a de la cavité réalise un appui stable pour un poteau ou montant de portique incliné, dont l'axe sera sensiblement perpendiculaire au plan du fond 14a et dont la section (carrée, rectangulaire ou circulaire) sera telle que la base du poteau s'engage assez intimement, mais de préférence avec jeu, dans la cavité 14.

Le plot présente par ailleurs une gorge 15 d'évacuation des eaux susceptibles de stagner au fond de la cavité 14.

Cette gorge s'étend, sur une largeur typiquement de 1 à 2 cm, entre la paroi inclinée 14b de la cavité et le flanc 12a du plot, son fond 15a présentant une légère pente descendante vers l'extérieur de manière à faciliter l'écoulement de l'eau.

Le plot comporte enfin, à l'opposé de la gorge 15, un renfoncement 18 d'une profondeur de l'ordre de 3 à 10 mm, et d'une largeur de 20 à 40 mm, défini entre deux épaulements latéraux parallèles 18b et 18d, au fond duquel est formé au moins un orifice borgne 18c.

Ce renfoncement est destiné à accueillir, de façon affleurante ou essentiellement affleurante, un fer de fixation du genre équerre ou patte coudée, destiné à assurer la fixation d'un montant au plot 1, forçant ainsi la base du montant à rester logée dans la cavité 14. De préférence, il s'agit d'une équerre coudée selon un angle adaptée à l'inclinaison du montant, par exemple avec un angle au sommet de 110° si le montant est incliné de 20° par rapport à la verticale.

En référence maintenant à la figure 6, on a illustré la partie inférieure d'un montant ou poteau de portique 2 engagée dans la cavité 14 du plot 1, avec une équerre 3 fixée au plot 1 par un organe tel qu'un goujon ou boulon 4 scellé chimiquement dans l'orifice borgne 18c, et des vis ou des ensembles boulon/écrou 5 pour la fixation du poteau 2 à l'équerre 3.

On comprend qu'avec une cavité 14 de section carrée (considérée perpendiculairement à son axe incliné X), on peut loger dans ladite cavité un poteau de section carrée légèrement inférieure à celle de la cavité, ou un poteau de section circulaire de diamètre légèrement inférieur au côté de la section carrée de la cavité, en assurant dans les deux cas un calage satisfaisant de la base du poteau.

Dans le cas où le plot doit recevoir un poteau de section significativement plus petite que la dimension de la cavité, il est avantageux de prévoir un élément intercalaire destiné à venir se loger entre les parois de la cavité et la base du poteau. un tel élément intercalaire, ou un jeu d'éléments intercalaires de différentes tailles adaptés à différentes dimensions de poteaux, peut être fourni avec le plot.

La pose d'un plot selon l'invention s'effectue en creusant un trou de dimensions appropriées à un emplacement prévu pour l'appui d'un poteau de portique, à y placer le cas échéant au fond du trou une couche de stabilisation (sable, graviers, etc.), puis à placer le plot dans le trou de telle sorte que sa surface supérieure soit sensiblement au niveau de la surface du sol finie.

Les plots étant ainsi posés, les poteaux 2 d'un portique sont logés dans les cavités respectives, et les équerres de fixation 3 placées et fixées aux plots et aux poteaux comme décrit plus haut.

Il reste ensuite à remblayer les trous avec de la terre de remblai, ou du sable, ou un complément de ciment, etc., et tasser si nécessaire, pour stabiliser les plots et par conséquent le portique.

Les plots selon l'invention peuvent être commercialisés, individuellement, ou bien en faisant partie d'un kit de portique, avec par exemple quatre plots fournis avec le portique dans le cas où celui-ci possède quatre montants. Les équerres de fixation 3 et les accessoires de visserie associés 4, 5 sont alors de préférence également fournis dans le kit.

Un plot selon la présente invention présente de nombreux avantages :
- il est simple et économique à fabriquer, par moulage de béton d'un seul tenant,
- il est facile à installer par une personne sont spécialisée,
- il confère au portique une grande stabilité, chaque montant étant calé et stabilisé dans sa cavité respective,
- il est adapté pour des portiques métalliques ou en bois, à poteaux de section carrée ou ronde,
- les éléments de fixation 3 étant encastrés dans leur renfoncement respectif, ils ne présentent aucun danger et ne risquent pas de faire trébucher des enfants courant autour du portique,
- la gorge 15 d'évacuation des eaux permet de limiter les risques d'oxydation de la base de poteaux métalliques, ou de pourrissement de la base de poteaux en bois.

Bien entendu, la présente invention n'est nullement limitée à la forme de réalisation décrite et représentée, mais l'homme du métier saura y apporter de nombreuses variantes et modifications.

En particulier, l'invention peut s'appliquer pour tous d'éléments de structure d'axes inclinés, autres que des poteaux ou montants de portiques.

Par ailleurs, le plot peut recevoir tous autres aménagements fonctionnels que l'homme du métier jugera utiles.

## Revendications

1. Plot d'assise (1) pour un élément de structure (2) incliné, tel qu'un poteau ou montant de portique pour agrès suspendus, comprenant un corps monolithique avec une base (11), un sommet et des flancs, ledit plot d'assise étant **caractérisé en ce qu'**il comprend une cavité (14) formée dans le sommet et dont le fond (14a) présente une inclinaison adaptée pour un appui stable d'une base d'un élément de structure incliné, une gorge (15) d'évacuation d'eau s'étendant entre la partie la plus basse de la cavité et l'extérieur du plot, et un renfoncement (18) pour un élément (3) de fixation entre le plot et l'élément de structure, ledit renfoncement s'étendant dans le sommet (13) du plot à partir de la cavité.

2. Plot selon la revendication 1, **caractérisé en ce que** le renfoncement (18) s'étend à l'opposé de la gorge (15).

3. Plot selon l'une des revendications 1 et 2, **caractérisé en ce qu'**un orifice (18c) pour scellement chimique ou chevillage est formé au fond du renfoncement (18).

4. Plot selon l'une des revendications 1 à 3, **caractérisé en ce que** les dimensions du renfoncement (18) sont adaptées aux dimensions d'un fer coudé (3) de fixation de l'élément de structure (2) au plot (1).

5. Plot selon l'une des revendications 1 à 4, **caractérisé en ce que** la gorge (15) présente une largeur sensiblement inférieure à celle de la cavité (14).

6. Kit de fixation de portique notamment pour agrès suspendus comprenant une structure pourvue d'un ensemble de poteaux (2) inclinés, le kit étant **caractérisé en ce qu'**il comprend un ensemble de plots (1) selon
l'une des revendications 1 à 5 et d'éléments de fixation (3) et accessoires associés.

## Patentansprüche

1. Haltestück (1) für ein geneigtes Strukturelement (2), wie etwa einen Pfosten oder Ständer für ein Gerüst für hängendes Gerät, einen einstückigen Körper mit einer Basis (11), einem Gipfel und Seiten umfassend, wobei das genannte Haltestück **dadurch gekennzeichnet ist, dass** es eine Vertiefung (14) aufweist, die im Gipfel ausgebildet ist und deren Grund (14a) eine Neigung aufweist, die der stabilen Stützung der Basis eines geneigten Strukturelements angepasst ist, wobei eine Wasserabflussrinne vom tiefsten Teil des Hohlraums nach außen verläuft, sowie eine Verstärkung (18) für ein Teil (3) zur Befestigung des Struktur-elements am Haltestück, wobei die genannte Verstärkung von der Vertiefung ausgehend im Gipfel (13) des Haltestücks verläuft.

2. Haltestück nach Patentanspruch 1, **dadurch gekennzeichnet, dass** die Verstärkung (18) der Rille (15) gegenüber verläuft.

3. Haltestück nach einem der Patentansprüche 1 und 2, **dadurch gekennzeichnet, dass** eine Öffnung (18c) zur chemischen Umschließung oder Verdübelung am Boden der Verstärkung (18) ausgebildet ist.

4. Haltestück nach einem der Patentansprüche 1 bis 3, **dadurch gekennzeichnet, dass** die Abmessungen der Verstärkung (18) den Abmessungen eines gekrümmten Eisens (3) zur Befestigung des Strukturelements (2) am Haltestück (1) angepasst sind.

5. Haltestück nach einem der Patentansprüche 1 bis 4, **dadurch gekennzeichnet, dass** die Rille (15) eine Breite aufweist, die wesentlich geringer ist, als die der Vertiefung (14).

6. Befestigungssatz für ein Gerüst insbesondere für hängendes Gerät, eine Struktur umfassend, die mit einer Gesamtheit von geneigten Pfosten (2) versehen ist, wobei der Satz **dadurch gekennzeichnet ist, dass** er eine Gesamtheit von Haltestücken (1) nach einem der Patentansprüche 1 bis 5 und Befestigungs-elementen (3), sowie zugehöriges Zubehör umfasst.

## Claims

1. A seating block (1) for an inclined structural element (2), such as a post or upright of a swing-hanging gantry, comprising a one-piece body with a base (11), an apex and sides, said seating block being **characterized in that** it comprises a cavity (14) formed in the apex and having a bottom (14a) having an inclination adapted for the stable bearing of a base of an inclined structural element, a grove (15) for water escape extending between the lower portion of the cavity and the outside of the block, and a recess (18) for a fastening member (3) between the block and the structural element, said recess extending in an the block apex (13) from the cavity.

2. A block according to claim 1, **characterized in that** the recess (18) extends opposite the groove (15).

3. A block according to claim 1 or claim 2, **characterized in that** a passageway (18c) for chemical sealing or peg securement is formed at the bottom of the recess (18).

4. A block according to any one of claims 1 to 3, **characterized in that** the dimensions of the recess (18) are adapted to the dimensions of a bent metal frame piece for securing the structural element (2) to the block (1).

5. A block according to one of claims 1 to 4, **characterized in that** the groove (15) has a width substantially smaller than the width of the cavity (14).

6. A fixation kit in particular for a swing-hanging gantry having a structure provided with a set of inclined posts (2), the kit being **characterized in that** it comprises a set of blocks according to one of claims 1 to 5 and of fastening members (3) and associated accessories.
